# EUROPÄISCHE PATENTSCHRIFT

(11) **EP 0 082 268 B1**
(45) Veröffentlichungstag und Bekanntmachung des Hinweises auf die Patenterteilung: **26.03.1986**
(21) Anmeldenummer: 82109855.5
(22) Anmeldetag: 26.10.1982
(51) Int. Cl.: C25D 7/04, C25D 17/00, H01R 39/00

(54) **Vorrichtung zum Galvanisieren eines Rotations-Druckzylinders**
Apparatus for electroplating printing rollers
Dispositif pour l'électroplacage des rouleaux d'impression

(30) Priorität: 19.12.1981 DE 3150469
(43) Veröffentlichungstag der Anmeldung: 29.06.1983
(73) Patentinhaber: Saueressig & Co., D-4426 Vreden (DE)
(72) Erfinder: Saueressig, Karl, D-4426 Vreden (DE)
(74) Vertreter: Patentanwälte

## Beschreibung

Die Erfindung betrifft eine Vorrichtung zum Galvanisieren eines Rotations-Druckzylinders, die einen mit einer Stromquelle in Verbindung stehenden, stromführenden Drehantrieb aufweist, mit dem der Druckzylinder über ein axiales Spannelement verbunden ist, wobei dieser unter Drehbewegung als Kathode wenigstens teilweise in ein Galvanisationsbad eintaucht.

Eine derartige Vorrichtung zum Galvanisieren eines Rotations-Druckzylinders ist aus der einschlägigen Praxis bekannt. Dabei ist es üblich, daß der Drehantrieb mit einer Abtriebs-Welle ausgestattet ist, die an dem den Achsstummel des Druckzylinders aufnehmenden Ende mit einer konisch auslaufenden, zylindrischen Bohrung versehen ist, ähnlich einer Bohr- oder Frässpindel, wobei der konische Ablauf der Bohrung zur Aufnahme eines mit Außenkonus versehenen Ringspannelementes dient, dessen Innenbohrung mit Paßsitz auf den Achsstummel des Druckzylinders aufgeschoben ist. Durch ein axiales Spannelement, das durch eine zentrale Bohrung der Welle hindurchgeführt und mit dem Achsstummel verschraubt ist, wird das konische Ringspannelement elastisch verspannt, so daß es mit dem Achsstummel einen Festsitz bildet.

Die Welle des Drehantriebes ist im übrigen am entgegengesetzten Ende mit einem Schleifring versehen, der über Kohlebürsten mit dem Minuspol einer Gleichstromquelle verbunden ist. Der Stromfluß von der Welle in den Druckzylinder erfolgt zum geringeren Teil über das metallische Spannelement, zum größeren Teil über das Ringspannelement auf den Achsstummel des Druckzylinders.

Dabei ergeben sich als Nachteil relativ hohe Widerstände für den mit geringer Spannung und relativ hoher Stromdichte erfolgenden Stromfluß. Insbesondere beim Übergang von der Welle über das Ringspannelement in den Achsstummel ergeben sich hohe Widerstände, da die konische Flanke des Ringspannelementes zum Ausgleich eines nicht exakt axial ausgerichteten Passungssystemes zwischen Welle und Achsstummel leicht ballig ausgeführt ist, und sich infolgedessen mehr oder weniger eine Linienberührung ergibt, durch die der leitende Querschnitt erheblich verringert wird. In der Praxis führten diese Verhältnisse vielfach zur Widerstandserwärmung, die sowohl bedenkliche Veränderungen des Materialgefüges an dieser Stelle zur Folge hatten, als auch beachtliche Verluste an elektrischer Einspeisungsenergie.

Bei der bekannten Anordnung war es zudem notwendig, die Verbindungs- und Stromübergangsstelle zwischen Welle und Achsstummel durch ein übergreifendes Schutzrohr vorzugsweise aus Kunststoff vor Benetzung durch den Elektrolyten zu schützen, wozu außer dem Schutzrohr eine Spannringverschraubung in axialer Richtung und eine Zentrierung durch radiale Abstandshalter erforderlich waren. Hierdurch, sowie durch eine gegebenenfalls noch erforderliche radiale Sperrscheibe ergab sich insgesamt zusammen mit den unbefriedigenden Stromübergangsverhältnissen auch noch ein verhältnismäßig hoher Aufwand sowohl an Teilen als auch an Montagearbeit.

Aufgrund der Erfindung ist eine wesentliche Verbesserung der Stromübergangsverhältnisse vom stromführenden Drehantrieb zum Druckzylinder, insbesondere zur Energieeinsparung und Verhinderung lokaler Erwärmung am Achsstummel des Druckzylinders, ferner eine drastische Vereinfachung der Vorrichtung durch Wegfall von Teiien und Montagearbeit.

Die Lösung der Aufgabe gelingt bei einer Vorrichtung zum Galvanisieren der eingangs erwähnten Art dadurch, daß konzentrisch zum Spannelement vor dem Druckzylinder eine stromführende zylinderförmige Hülse, die an ihrem hinteren Bereich mit einen Schleifring ausgestattet ist, angeordnet ist, und daß die Hülse mit ihrer Stirnseite mittels elastischer Spannung durch das Spannelement an einem ringförmigen Kö/taktelement anliegt, das seinerseits mit der Stirnseite des Druckzylinders direkt oder zwecks Ausgleichs unterschiedlicher Durchmesser der Hülse und des Druckzylinders über ein rotationssymmetrisches Zwischenstück und ein weiteres ringförmiges Kontaktelement in Verbindung steht.

Mit der Erfindung ergibt sich der Vorteil, daß die zylinderförmige Hülse einen Stromleiter mit relativ großem Stromleitungsquerschnitt ergibt, der infolge der Zwischenlage des speziellen ringförmigen Kontaktelementes den Strom mit geringsmöglichem Widerstand in den Druckzylinder einleitet, wodurch Widerstandsverluste und schädliche Erwärmungen vermieden werden. Mit der Erfindung werden im Endergebnis bis 30 % elektrische Energie eingespart bzw. erheblich bessere Leistungen bei der Galvanisation erzielt.

Um die unvermeidlichen Widerstande bei Stromübergang von der Hülse in den Druckzylinder auf das geringstmögliche Maß zu beschränken, wird weiter vorgeschlagen, daß das Kontaktelement aus einem elastischen und/oder plastisch verformbaren, einen möglichst geringen elektrischen Widerstandswert aufweisenden Metall hergestellt ist. Das Metall, aus dem das Kontaktelement hergestellt ist, ist zweckmäßig Reinkupfer, Silber, Silberlegierung, Blei oder ein Metall mit vorgleichbaren mechanischen und elektrischen Eigenschaften. Hierdurch werden die Leitungswiderstände an der Übergangsstelle in vorteilhafter Weise weitestgehend minimiert.

Weiter ist vorgesehen, daß die Hülse unter Zwischenlage wenigstens eines ringförmigen Kontaktelementes an der Stirnseite des Druckzylinders anliegt.

Hierdurch ergibt sich der weitere Vorteil, daß die Stromleitung in den Druckzylinder unter Umgehung des Achsstummels über einen großen ringförmigen Kontaktquerschnitt unmittelbar in den Körper des Zylinders erfolgt. Dies hat einen weiteren Vorteil: Während nämlich die herstellungsbedingte Ausrichtung des Materialgefüges im interkristallinen Bereich bei zentraler Stromeinleitung durch den Achsstummel geringe Widerstandsunterschiede und damit Stromdichten in verschiedenen Ebenen senkrecht zur Rotationsachse zur Folge hat, welche bei zentraler Stromeinspeisung die Gleichmäßigkeit des Galvanisationsvorganges am Umfang des Druckzylinders beeinträchtigen, wird diese nachteilige Erscheinung durch die erfindungsgemäße Stromeinleitung an der Stirnseite des Zylinders und in einem Ringquerschnitt weit außerhalb der Rotationsachse vorteilhaft vermieden.

Um eine satte und gleichmäßige, dabei unter allen Betriebsbedingungen elastische Flächenpressung zwischen Stirnseite der Hülse, dem Kontaktelement und dem Druckzylinder zu erreichen, wird weiter vorgeschlagen, daß das Spannelement als Federelement ausgebildet oder mit einem solchen ausgestattet ist.

Eine unkomplizierte mechanische Integration der an die Stromquelle angeschlossenen Hülse mit dem Drehantrieb ergibt sich dadurch, daß nach einem weiteren Vorschlag die Hülse von einer Hohlwelle aufgenommen und mit dieser fest verbunden ist, welche ihrerseits eine drehbare Lagerung und den Drehantrieb aufweist.

Eine unkomplizierte Zentrierung zwischen Druckzylinder und Drehantrieb wird bei einem Druckzylinder mit stirnseitigem Achsstummel dadurch erreicht, daß zwischen diesem und der den Achsstummel umgebenden Hülse ringförmige Zentrierkörper eingepaßt sind.

Weil diese Zentrierkörper im Gegensatz zum Ringspannelement außerhalb der Stromführung angeordnet sind, können sie mit wesentlich großzügigeren Toleranzen ausgestattet sein und erfordern daher sowohl bei der Anfertigung als auch bei der Montage einen wesentlich geringeren Arbeitsaufwand.

Für den Fall, daß zwischen der Hülse und der Stirnseite des Druckzylinders ein erheblicher Durchmesserunterschied besteht, wie es beispielsweise bei einem Druckzylinder mit sehr kleinem Durchmesser der Fall sein kann, sieht ein weiterer Vorschlag vor, daß zwischen der Hülse und der Stirnseite des Druckzylinders ein rotationssymmetrisches Zwischenstück zum Ausgleich unterschiedlicher Durchmesser angeordnet ist, und daß zwischen Hülse und Zwischenstück sowie zwischen Zwischenstück und Druckzylinder je ein Kontaktelement angeordnet ist.

Zur weiteren Verbesserung der Stromübergangsverhältnisse und Verringerung des Übergangs-Widerstandes wird weiter vorgeschlagen, daß die Hülse an der das Kontaktelement aufnehmenden Stirnseite eine ringförmige Nut mit schräg zusammenlaufenden Flanken aufweist, und daß das Kontaktelement im Querschnitt einen halbkreisförmigen Wulst aufweist.

Hierdurch ergibt sich als weiterer Vorteil im Querschnitt eine Kegel/Kugel-Passung, die insbesondere infolge der elastischen und/oder plastischen Verformbarkeit des Kontaktelementes eine hervorragende metallische Doppel-Linienberührung im kreisförmigen Querschnitt zur Folge hat, und somit einen relativ großen Stromführungs-Querschnitt mit geringen Kontaktwiderständen ergibt.

Zur weiteren Ausgestaltung der Vorrichtung ist vorgesehen, daß der Stromübergangsbereich von Hülse und Druckzylinder mit einer Schutzmanschette aus elastischem Material abgedeckt ist. Und schließlich kann dabei weiter vorgesehen sein, daß die Hülse an der Durchtrittsstelle durch die Behälterwand des Galvanisierbades mit einer radialen Lippendichtung aus elastischem Material ausgestattet ist.

Im folgenden wird die Erfindung anhand von Ausführungsbeispielen in der Zeichnung näher erläutert. Es zeigen :
Figur 1 eine Vorrichtung zum Galvanisieren eines Rotations-Durckzylinders nach dem Stand der Technik, im Schnitt,
Figur 2 eine andere Ausführung einer Galvanisierungsvorrichtung nach dem Stand der Technik, mit einem im Verhältnis zum Drehantrieb kleinen Durchmesser des Druckzylinders, ebenfalls im Schnitt,
Figur 3 eine Ausführung der Vorrichtung zum Galvanisieren eines Rotations-Druckzylinders nach der Erfindung, im Schnitt,
Figur 4 eine andere Ausführung der Vorrichtung gemäß Figur 3 mit einem im Verhältnis zur Hülse kleinen Durchmesser des Druckzylinders, im Schnitt,
Figur 5 eine vergrößerte Detaildarstellung der Hülse mit einer ringförmigen Nut mit schräg zusammenlaufenden Flanken und einem Kontaktelement mit im Querschnitt halbkreisförmigen Wulst, ebenfalls im Schnitt,
Figur 6 ein mit Federelement ausgestattetes Spannelement, ebenfalls im Schnitt,
Figur 7 eine am Stromübergangsbereich von Hülse und Druckzylinder angeordnete Schutzmanschette aus elastischem Material mit einer radialen Lippendichtung, ebenfalls im Schnitt.

Eine Vorrichtung vom Stand der Technik zum Galvanisieren eines Rotations-Druckzylinders nach Figur 1 zeigt den Druckzylinder 1 mit dem stirnseitigen Achsstummel 2. Der Drehantrieb 3, welcher den Druckzylinder 1 aufnimmt, umfaßt die Welle 4, an deren hinterem Ende der Schleifring 5 aufgepreßt ist, der über die federnd anliegenden Kohlebürsten 6 mit dem Minuspol einer nicht dargestellten Gleichstromquelle 41 die leitende Verbindung zur Welle 4 herstellt. Der Schleifring 5 ist, wie bekannt, aus Kupfer hergestellt, während die Welle 4 üblicherweise aus Stahl besteht. Diese hat eine zentrale Bohrung 8, welche ein Spannelement 9 in Form eines Bolzens aufnimmt, dessen Gewindeende 10 mit dem Achsstummel 2 des Druckzylinders 1 fest verschraubt ist. Die Bohrung 8 ist in Richtung auf den Achsstummel 2 zu einer größeren Bohrung 11 erweitert, die sich gegen den Druckzylinder 1 mit eine, konischen Auslauf 12 erweitert. Zwischen dem konischen Auslauf 12 der Welle 4 und dem Lagersitz 26 des Achsstummels 2 ist das Ringspannelement 13 angeordnet, das zunächst mit leichtem Paßsitz über den Lagersitz 26 geschoben und infolge Verspannung mit dem konischen Auslauf 12 der Welle 4 durch das Spannelement 9 derart kontrahiert wird, daß es zwischen dem Lagersitz 26 und dem konischen Auslauf 12 eine Verbindung mit Festsitz herstellt. Weil jedoch eine absolut fluchtende Ausrichtung zwischen der Rotationsachse 27 des Druckzylinders 1 und der Rotationsachse 28 der Welle 4 nicht immer gegeben ist, muß üblicherweise der konische Außenmantel des Ringspannelementes 13 ballig ausgeführt sein. Dies hat zur Folge, daß zwischen dem konischen Auslauf 12 und dem Außenmantel des Ringspannelementes 13 nur eine Linienberührung stattfindet, die den elektrisch leitenden Querschnitt an dieser Stelle beträchtlich reduziert. Hierbei ist zu berücksichtigen, daß von der Gleichstromquelle 41 ein Galvanisationsstrom von niedriger Spannung, z. B. 12 V, mit hoher Stromdichte über die Kohlebürsten 6 und den Schleifring 5 durch die Welle 4 in den Achsstummel 2 fließt. Davon gelangt ein Teilstrom auf dem Wege über das Spannelement 9 in den Achsstummel, während der überwiegende Teil des Stromflußes durch die Welle 4 über das Ringspannelement 13 in den Lagersitz 26 des Achsstummels 2 fließt.

Von dort fließt der Strom in den Körper des Druckzylinders 1, der als Kathode teilweise in das Galvanisierbad 25 eintaucht. Um zu verhindern, daß ein galvanischer Niederschlag von Metall auch auf den Achsstummel 2 gelangt, ist dieser, sowie ein Teil der Welle 4, von einem Schutzrohr 18 aus Kunststoff abgedeckt, das durch einen Spannring 20 in axialer Richtung gegen die Stirnseite 21 des Druckzylinders 1 angedrückt wird und mit Hilfe der ringförmigen Weichdichtung 19 dichtend an der Stirnseite 21 des Druckzylinders 1 anliegt. Radiale Zentrierkörper 22 und 23, die vorzugsweise ebenfalls aus Kunststoff gefertigt sind, halten das Schutzrohr 18 in konzentrischer Position. Eine radiale Sperrscheibe 24, ebenfalls aus Kunststoff, verhindert das weitere Fließen eines Elektrolytfilmes an der Welle 4 in Richtung auf den Schleifring 5. Der Drehantrieb 3 umfaßt außer der Welle 4 die Hülse 14, die mittels Scherbolzen 17 mit der Welle 4 fest verbunden ist, und welche ihrerseits das Lager 15 und das Antriebsrad 16 trägt. Das Galvanisierbad 25 befindet sich in dem Trog 29.

Bei der Vorrichtung zum Galvanisieren des Rotations-Druckzylinders 1 nach dem Stand der Technik, wie sie in der Figur 1 dargestellt ist, ergibt sich als Nachteil ein hoher Widerstand für den Stromfluß insbesondere an der Linienberührung zwischen der Innenflanke des konischen Auslaufes 12 und der ballig ausgeführten Außenflanke des Ringspannelementes 13, wobei es an dieser Stelle nach ständiger Betriebserfahrung zu erheblichen Erwärmungen durch den elektrischen Widerstand kommt, die teilweise sogar zu schädlichen Gefügeveränderungen im Achsstummel 2 führten. Dabei ergab sich auch eine erhebliche Verlustleistung bei der Einspeisung der elektrischen Energie, welche die Wirtschaftlichkeit des Galvanisationsverfahrens nachteilig beeinflußte. Es zeigte sich ferner, daß bei der Einspeisung des Stromes über den stirnseitigen zentralen Achsstummel 2 geringfügig unterschiedliche Auftragsergebnisse am Umfang des Druckzylinders 1 erzielt wurden, was auf geringfügige, in der Auswirkung aber noch erkennbare Unterschiede in der Leitfähigkeit des Materialgefüges des Druckzylinders 1 zurückzuführen ist.

Eine ähnliche Anordnung vom Stand der Technik, die aus der Praxis bekannt wurde, zeigt Figur 2. Hierbei ist der Druckzylinder 1 an seiner Stirnseite 21 nicht mit einem Achsstummel ausgestattet, sondern mit einem eingeschweißten Kopfstück 30, das zum Aufspannen auf eine Arbeitswelle einer Rotationsdruckmaschine eine konische Bohrung 31 aufweist. Bei einer deratigen Ausgestaltung des Druckzylinders 1 war es beim Stand der Technik üblich, zwischen der Welle 4 des Drehantriebes 3 und dem Druckzylinder 1 ein Zwischenstück 32 mit beidseitig konischen Enden 33 und 34 einzusetzen, und dieses gemeinsam mit der Welle 4 durch ein durchgehendes Spannelement 9 in Form einer langen Gewindestange zu verspannen. Weil dabei ebenfalls die beiden konischen Enden 33 und 34 zum Ausgleich nicht exakter Fluchtungen ballig ausgeführt sein mußten, ergaben sich an den beiden konischen Enden 33 und 34 gegenüber den übergreifenden konischen Bohrungen, nämlich dem konischen Auslauf 12 der Welle 4 und der konischen Bohrung 31 des Kopfstückes 30, im wesentlichen je eine Linienberührung mit verhältnismäßig geringem Leitungsquerschnitt für den Stromfluß und entsprechend hohen Widerständen, die im Endergebnis zu den nachteiligen Folgen insbesondere der Erwärmung und des Energieverlustes führte. Die nach der Erfindung weiterentwickelten und verbesserten Vorrichtungen zum Galvanisieren eines Rotations-Druckzylinders sind beispielhaft aus den Figuren 3 und 4 sowie im Detail aus den Figuren 5 bis 7 erkennbar.

Die Vorrichtung nach Figur 3 weist erfindungsgemäß zur Aufnahme des Druckzylinders 1 sowie zur Stromeinleitung die Hülse 40 auf, die an ihrem hinteren Bereich 40' mit dem Schleifring 5 aus Kupfer ausgestattet ist, der in leitender Berührung mit den rein schematisch dargestellten Kohlebürsten 6 mit einer andeutungsweise durch den Pfeil symbolisierten Stromquelle 41 in Verbindung steht. Die Hülse 40, welche demnach einen Stromleiter von relativ großem Leitungsquerschnitt darstellt, steht am anderen Ende 44 mit ihrer Stirnseite 45 über ein Kontaktelement 43 mit der Stirnseite 21 des Druckzylinders 1 in Verbindung und wird durch das Spannelement 42 unter relativ hoher elastischer Spannung gegen den Druckzylinder 1 verspannt. Diese Anordnung ist gegenüber der Ausführung gemäß Figur 1 und Figur 2 nicht nur wesentlich unkomplizierter, sondern gewährleistet auch einen ungehinderten Fluß des einzuleitenden elektrischen Stromes ohne jede Verringerung des leitenden Querschnittes von der Stromquelle 41 bis zur Stirnseite 21 des Druckzylinders 1.

Dabei sorgt das zwischen der Stirnseite 45 der Hülse 40 und der Stirnseite 21 des Druckzylinders 1 fest eingespannte Kontaktelement 43 in Form eines relativ großkalibrigen Ringes aus einem gutleitenden metallischen Werkstoff infolge seiner elastischen und/oder plastischen Verformbarkeit für optimalen Kontakt und demgemäß geringe Übergangswiderstände zwischen Hülse 40 und Druckzylinder 1.

Durch die damit erzielte wesentliche Verbesserung einer ungehinderten Stromeinspeisung mit geringem Widerstand werden die schädlichen Materialerwärmungen vermieden, ebenso wie die dadurch verursachten Energieverluste. Es hat sich in der Praxis gezeigt, daß mit der erfindungsgemäßen Anordnung außer der Vermeidung der geschilderten Nachteile Energieeinsparungen in der Größenordnung von 30 % erzielt werden konnten, bzw. bei gleicher Energieeinspeisung um einen ähnlichen Betrag höhere Niederschlagsergebnisse auf dem als Kathode eingesetzten Druckzylinder 1.

Um bei der erfindungsgemäßen Anordnung eine stets gleichbleibend satte, elastische Anpreßkraft zwischen Hülse 40 und der Stirnseite 21 des Druckzylinders 1 zu erzielen, ist das Spannelement 42 entweder, wie im ausgeführten Beispiel nach Figur 3, als Dehnungsbolzen ausgebildet, der die Wirkung eines Federelementes mit hoher Progression erzielt, oder besser noch mit einer Federanordnung zusätzlich ausgestattet, wie dies Figur 6 zeigt, wobei zwischen dem Spannelement 42 und der den Gegenhalt ergebenden Spannplatte 46 die Anordnung eines Federelementes 47 vorgesehen ist. Dabei liegt es im handwerklichen Ermessen des Fachmannes, statt dessen auch zwei Spannplatten mit einer elastischen Zwischenlage aus Gummi oder einem elastischen Kunststoff vorzusehen, etc.

Wie aus der Figur 3 weiter erkennbar, ist die Hülse 40 durch zwei Zentrierkörper 48 und 49 konzentrisch um die Rotationsachse 28 der Welle 4 geführt. Weiter ist die Hülse 40 in die Hohlwelle 50 eingeschoben, die einen Bestandteil des Drehantriebes 3 bildet, und mit der Lagerung 51 sowie dem Antriebsrad 52 verbunden ist.

Figur 4 zeigt die Hülse 40 in Verbindung mit einem im Durchmesser wesentlich kleineren Druckzylinder 1 im Schnitt. Zwischen der Hülse 40 und dem Druckzylinder 1 ist in diesem Falle ein reduzierendes Zwischenstück 60 angeordnet, das beispielsweise ein rotationssymmetrisches Formteil aus Kupfer ist. Sowohl zwischen der Hülse 40 und dem Zwischenstück 60, als auch zwischen dem Zwischenstück 60 und dem Druckzylinder 1 sind je Übergangsstelle Kontaktelemente 43, 43' eingespannt und durch das rein schematisch angedeutete Spannelement 9 unter elastischer Spannung zusammengehalten. Damit der Druckzylinder 1, der in diesem Falle von der Seite gesehen im Schnitt dargestellt ist, in den Elektrolyten des Galvanisierbades 25 eintauchen kann, ist das Zwischenstück 60 mit einer ringförmig umlaufenden Nut 61 versehen, die den Rand 62 des Troges 29 übergreift.

Die Stromeinspeisung mit großen Leitungsquerschnitten und geringem Leitungswiderstand in die Stirnseite 21 des Druckzylinders 1 in einem kreisförmigen Querschnitt nahe der Peripherie des Druckzylinders 1 ergibt einen optimalen Stromfluß und eine sehr gleichmäßige Stromverteilung über den Umfang des Druckzylinders 1, wodurch das Ergebnis der Galvanisation, wie sich in der Praxis mit der Erfindung gezeigt hat, mit wesentlich höherer spezifischer Leistung und gleichmäßigerem Ergebnis erzielt wird. Damit erweist sich, daß mit der Erfindung die gestellte Aufgabe voll und ganz erfüllt wird.

Den für die Stromführung wichtigen Übergangsbereich zwischen der Stirnseite 45 der Hülse 40 und der Stirnseite 21 des Druckzylinders 1 zeigt im vergrößertem Maßstab und im Schnitt die Figur 5. Dabei weist die das Kontaktelement 43 aufnehmende Stirnseite 45 der Hülse 40 eine Nut 53 mit schräg zusammenlaufenden Flanken 54 auf, Während das Kontaktelement 43 im Querschnitt einen halbkreisförmigen Wulst 55 besitzt. Dadurch und durch die Auswahl eines elastisch und/oder plastisch verformbaren, gut leitfähigen Materials für das Kontaktelement 43, ergibt sich sowohl eine ausgezeichnete Zentrierung des Kontaktelementes 43 durch die Flanken 54, als auch eine sehr starke doppelte Linienberührung, ähnlich einer Kugel/Kegel-Passung zwischen dem Wulst 55 und den Flanken 54. Auf diese Weise entsteht ein hervorragender Stromübergang mit minimierten Widerständen. Fertigungstechnisch sind die entsprechenden Teile unkompliziert und kostengünstig herstellbar sowie vielfach wiederholt verwendbar.

Schließlich zeigt Figur 7 den Übergangsbereich zwischen der Hülse 40 und der Stirnseite 21 des Druckzylinders 1 mit einer darübergezogenen elastischen Schutzmanschette 56, die zur Abdichtung des horizontal in den Galvanisationstrog 29 durch eine seitliche Öffnung 57 eingeführten Drehantriebes 3 mit einer radialen Lippendichtung 58 ausgestattet ist.

## Patentansprüche

1. Vorrichtung zum Galvanisieren eines Rotations-Druckzylinders (1), die einen mit einer Stromquelle (41) über Kohlebürsten (6) und Schleifring (5) in Verbindung stehenden, stromführenden Drehantrieb (3) aufweist, mit dem der Druckzylinder (1) über ein axiales Spannelement (9) verbunden ist, wobei dieser unter Drehbewegung als Kathode wenigstens teilweise in ein Galvanisierbad (25) eintaucht, dadurch gekennzeichnet, daß konzentrisch zum Spannelement (9, 42) vor dem Druckzylinder (1) eine Stromführende zylinderförmige Hülse (40) die an ihrem hinteren Bereich 40' mit dem Schleifring (5) ausgestattet ist angeordnet ist, und daß die Hülse (40) mit ihrer Stirnseite (45) mittels elastischer Spannung durch das Spannelement (9, 42) an einem ringförmigen Kontaktelement (43) anliegt, das seinerseits mit der Stirnseite (21) des Druckzylinders (1) direkt oder Zwecks Ausgleichs unterschiedlicher Durchmesser der Hülse (40) und des Druckzylinders (1) über ein rotationssymetrisches Zwischenstück (60) und ein weiteres ringförmiges Kontaktelement (43') in Verbindung steht.

2. Vorrichtung nach Anspruch 1, dadurch gekennzeichnet, daß das Kontaktelement (43) aus einem elastisch und/oder plastisch verformbaren, einen möglichst geringen elektrischen Widerstand aufweisenden Metall hergestellt ist.

3. Vorrichtung nach Anspruch 2, dadurch gekennzeichnet, daß das Metall Reinkupfer, Silber, Silberlegierung oder Blei ist.

4. Vorrichtung nach einem der Ansprüche 1 bis 3, dadurch gekennzeichnet, daß die Hülse (40) unter Zwischenlage wenigstens eines ringförmigen Kontaktelementes (43) an der Stirnseite (21) des Druckzylinders (1) anliegt.

5. Vorrichtung nach einem der Ansprüche 1 bis 4, dadurch gekennzeichnet, daß das Spannelement (9, 42) mit einem Federelement (47) ausgestattet ist.

6. Vorrichtung nach einem der Ansprüche 1 bis 5, dadurch gekennzeichnet, daß die Hülse (40) von einer Hohlwelle (50) aufgenommen und mit dieser fest verbunden ist, welche ihrerseits eine drehbare Lagerung (51) und ein Antriebsrad (52) aufweist.

7. Vorrichtung nach einem der Ansprüche 1 bis 6, dadurch gekennzeichnet, daß bei einem Druckzylinder (1) mit stirnseitigem Achsstummel (2) zwischen diesem und der den Achsstummel (2) umgebenden Hülse (40) ringförmige Zentrierkörper (48, 49) eingepaßt sind.

8. Vorrichtung nach einem der Ansprüche 1 bis 7, dadurch gekennzeichnet, daß die Hülse (40) an der das Kontaktelement (43, 43') aufnehmenden Stirnseite (45) eine ringförmige Nut (53) mit schräg zusammenlaufenden Flanken (54) aufweist, und daß das Kontaktelement (43) im Querschnitt einen halbkreisförmigen Wulst (55) aufweist.

9. Vorrichtung nach einem der Ansprüche 1 bis 8, dadurch gekennzeichnet, daß der Stromübergangsbereich von Hülse (40) und Druckzylinder (1) mit einer Schutzmanschette (56) aus elastischem Material abgedeckt ist.

10. Vorrichtung nach einem der Ansprüche 1 bis 9, dadurch gekennzeichnet, daß die Hülse (40) an der Öffnung (57) in der Wand des Troges (29) des Galvanisationsbades (25) mit einer radialen Lippendichtung (58) aus Elastikmaterial ausgestattet ist.

## Claims

1. Apparatus for galvanizing a rotary printing cylinder (1) comprising a current-carrying rotary drive mechanism (3) coupled to a power source (41) through carbon brushes (6) and a slip ring (5) and to which the printing cylinder (1) is joined by means of an axial clamping element (9), with the printing cylinder, while rotating, being at least partially immersed in a galvanizing bath (25) as the cathode, characterized in that a current-carrying cylindrical sleeve (40) is positioned concentrically to the clamping element (9, 42) in front of the printing cylinder (1), which sleeve has its rear portion (40') provided with the slip ring (5), and that the sleeve (40) has its front side (45) contacting an annular contact member (43) under elastic tension exerted by the clamping element (9, 42), which contact member, in turn, contacts the front side (21) of the printing cylinder (1) directly, or, in order to compensate for different diamenters of the sleeve (40) and of the printing cylinder (1), through a rotationally symmetrical intermediate member (60) and a further annular contact member (43').

2. The apparatus according to claim 1, characterized in that the contact member (43) is formed of an elastically and/or plastically deformable metal having an electrical resistance as low as possible.

3. The apparatus according to claim 2, characterized in that said metal comprises high-purity copper, silver, a silver alloy or lead.

4. The apparatus according to any one of claims 1 to 3, characterized in that the sleeve (40) contacts the front side (21) of the printing cylinder (1) with the interposition of at least one annular contact member (43).

5. The apparatus according to any one of claims 1 to 4, characterized in that the clamping element (9, 42) is equipped with a spring member (47).

6. The apparatus according to any one of claims 1 to 5, characterized in that the sleeve (40) is received by a hollow shaft (50) and securely attached to the latter, which hollow shaft, in turn, includes rotary bearing means (51) and a drive wheel (52).

7. The apparatus according to any one of claims 1 to 6, characterized in that in case of a printing cylinder (1) having a front-side stub shaft (2), annular centering bodies (48, 49) are fitted between the printing cylinder (1) and the sleeve (40) surrounding the stub shaft (2).

8. The apparatus according to any one of claims 1 to 7, characterized in that the sleeve (40) includes in its front side (45) receiving the contact member (43, 43'), an annular groove (53) having obliquely converging flanks (54), and that the contact member (43) defines a semicircular bead (55) in cross-section.

9. The apparatus according to one of claims 1 to 8, characterized in that the current transfer region of sleeve (40) and printing cylinder (1) is covered by a protective collar (56) formed of an elastic material.

10. The apparatus according to any one of claims 1 to 9, characterized in that the sleeve (40) is equipped with a lip-type seal (58) of an elastic material at the opening (57) in the wall of the trough (29) for the galvanizing bath (25).

## Revendications

1. Dispositif pour la galvanisation d'un cylindre d'impression rotatif (1) qui comporte un mécanisme d'entraînement en rotation (3) conducteur de courant, relié à une source de courant (41) par l'intermédiaire de balais en carbone (6) et d'une bague collectrice (5) et auquel est relié, par l'intermédiaire d'un élément de serrage axial (9), le cylindre d'impression (1) qui plonge en mouvement de rotation en formant cathode, au moins partiellement, dans un bain de galvanisation (25), caractérisé en ce qu'il est prévu concentriquement un élément de serrage (9, 42), en avant du cylindre d'impression (1), un fourreau de forme cylindrique, conducteur de courant (40), qui est pourvu de la bague conductrice (5) dans sa zone arrière (40'), et en ce que le fourreau (40) s'applique par son côté frontal (45), au moyen d'une tension élastique engendrée par l'élément de serrage (9, 42) contre un élément de contact de forme annulaire (43), qui est lui-même en liaison avec le côté frontal (21) du cylindre d'impression (1) directement, ou bien en vue d'une compensation de différence de diamètres entre fourreau (40) et cylindre d'impression (1), par l'intermédiaire d'une pièce intercalaire (60) à axe de révolution et d'un autre élément de contact de forme annulaire (43').

2. Dispositif selon la revendication 1, caractérisé en ce que l'élément de contact (43) est réalisé en un métal élastiquement et/ou plastiquement déformable et possédant une résistance électrique aussi faible que possible.

3. Dispositif selon la revendication 2, caractérisé en ce que le métal est du cuivre pur, de l'argent, un alliage d'argent ou du plomb.

4. Dispositif selon l'une des revendications 1 à 3, caractérisé en ce que le fourreau (40) s'applique contre le côté frontal (21) du cylindre d'impression (1) avec interposition d'au moins un élément de contact (43) de forme annulaire.

5. Dispositif selon l'une des revendications 1 à 4, caractérisé en ce que l'élément de serrage (9, 42) est équipé d'un élément élastique (47).

6. Dispositif selon l'une des revendications 1 à 5, caractérisé en ce que le fourreau (40) est reçu par un arbre creux (50) et est relié rigidement à celui-ci, qui comporte, de son côté, un palier tournant (51) et une roue d'entraînement (52).

7. Dispositif selon l'une des revendications 1 à 6, caractérisé en ce que, dans le cas d'un cylindre d'impression (1) comportant un tourillon (2) placé du côté frontal, on interpose, entre celui-ci et le fourreau (40) entourant le tourillon (2), des corps de centrage (48, 49) de forme annulaire.

8. Dispositif selon l'une des revendications 1 à 7, caractérisé en ce que le fourreau (40) comporte, sur le côté frontal (45) recevant l'élément de contact (43, 43'), une rainure de forme annulaire (53) ayant des flancs (54) se rejoignant en oblique et en ce que l'élément de contact (43) comporte, en section droite, un bourrelet (55) de forme demi-circulaire.

9. Dispositif selon l'une des revendications 1 à 8, caractérisé en ce que la zone de passage du courant entre le fourreau (40) et le cylindre d'impression (1) est recouverte par une garniture protectrice (56) constituée d'un matériau élastique.

10. Dispositif selon l'une des revendications 1 à 9, caractérisé en ce que le fourreau (40) est pourvu, dans l'ouverture (57) montée dans la paroi de la cuve (29) recevant le bain de galvanisation (25) d'un joint d'étanchéité radial à lèvre (58) constitué d'une matière élastique.
